# EUROPÄISCHE PATENTSCHRIFT

(11) **EP 0 327 785 B1**
(45) Veröffentlichungstag und Bekanntmachung des Hinweises auf die Patenterteilung: **29.12.1993**
(21) Anmeldenummer: 88730028.3
(22) Anmeldetag: 06.02.1988
(51) Int. Cl.: F23N 5/24, F23N 1/06

(54) **Verfahren zum Steuern einer Wärmequelle**
Control method for a heat source
Procédé de commande d'une source de chaleur

(43) Veröffentlichungstag der Anmeldung: 16.08.1989
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant B.V., 1105 BJ Amsterdam (NL); Vaillant GmbH, 8953 Dietikon 1 (CH)
(72) Erfinder: Hangauer, Winfried, Dr., D-5609 Hückeswagen (DE); Kind, Reiner, D-5609 Hückeswagen (DE)
(74) Vertreter: Heim, Johann-Ludwig, Dipl.-Ing.

(56) Entgegenhaltungen:
- EP-A- 0 010 767
- NL-A- 7 907 138
- NL-A- 8 403 840
- US-A- 4 204 833
- US-A- 4 226 581

## Beschreibung

Die vorliegende Erfindung bezieht sich auf ein Verfahren zum Steuern eines Umlaufwasserheizers gemäß dem Oberbegriff des Patentanspruchs.

Es ist ein Verfahren zum Steuern eines Umlaufwasserheizers bekannt, in dessen Gasleitung zwei Gasventile angeordnet sind. Das erste wird von einer Steuer- und Regeleinrichtung im Proportionalbetrieb betrieben, das zweite wird hydraulisch auch dann offengehalten, wenn eine Pumpe der Zentralheizung einen Differenzdruck erzeugt, der auf einen Wasserdurchsatz im Umlaufwasserheizer schließen läßt. Weiterhin sind ein Flammenionisationsfühler, ein Abgasventilator, eine Differenzdruck-Fühlstelle in der Zuluftleitung, ein Feuerungsautomat, der Teil der Steuer- und Regeleinrichtung ist, und eine Zündeinrichtung für den Brenner vorhanden.

Nach dem bekannten Verfahren wird der Umlaufwasserheizer so betrieben, daß beim Vorliegen eines Einschaltregelbefehls zunächst der Motor der Umwälzpumpe mit Spannung versorgt wird. Die Umwälzpumpe läuft an, und es entsteht aufgrund des Wasserdurchsatzes ein Differenzdruck und damit ein Signal, was zum Öffnen des einen Gasventils führt. Parallel hierzu wird von der Steuer- und Regeleinrichtung der Motor des Abgasventilators mit Spannung beaufschlagt, so daß dieser anläuft. Die dichte Brennkammer des Umlaufwasserheizers wird mit Frischluft gespült, der Durchsatz an Frischluft wird an der Differenzdruck-Fühlstelle im Zuluftweg gemessen und auf die Steuer- und Regeleinrichtung rückgemeldet. Wird ordnungsgemäßer Luftdurchsatz gemeldet, wird die Zündung freigegeben, das heißt, das andere Gasventil erhält auch einen Öffnungsbefehl, so daß die Gasleitung zum Brenner geöffnet ist; zugleich wird der Hauptbrenner gezündet. Nach Ausbildung einer Flamme wird vom Ionisationsfühler das Bestehen dieser Flamme zur Steuer- und Regeleinrichtung zurückgemeldet. Damit liegt ordnungsgemäßer Betrieb des Umlaufwasserheizers vor. Erreicht die Vorlauftemperatur den Soll-Wert, so erfolgt eine Regelabschaltung, das bedeutet, daß eines der beiden Gasventile spannungsfrei wird und schließt. Für den Abgasventilator kann sich eine Nachlaufzeit ergeben, gleichermaßen für die Umwälzpumpe, so daß das andere Gasventil nicht zwangsläufig auch schließen muß.

Jetzt kann aber der Fall auftreten, daß das durch die Steuer- oder Regeleinrichtung beaufschlagte Gasventil zwar einen Abschaltbefehl bekommt, aber nicht schließt, wodurch sich ein kritischer Betriebszustand ergeben kann, wenn der Abgasventilator nach Ablauf der eventuell vorhandenen Nachlaufzeit nicht mehr läuft, wohl aber die Umwälzpumpe. Hier ergibt sich zumindest ein sehr unhygienischer Betrieb.

Der vorliegenden Erfindung liegt daher die Aufgabe zugrunde, diesen unhygienischen Betrieb zu verhindern.

Die Lösung der Aufgabe liegt in den kennzeichnenden Merkmalen des Patentanspruchs.

Weitere Ausgestaltungen und besonders vorteilhafte Weiterbildungen der Erfindung ergeben sich aus der nachfolgenden Beschreibung, die ein Ausführungsbeispiel der Erfindung anhand der Figur der Zeichnung näher erläutert.

Ein Umlaufwasserheizer 1 weist eine dichte Brennkammer 2 auf, in der ein Wärmetauscher 3 und ein Gasbrenner 4 angeordnet sind. Die Brennkammer 2 steht über ein konzentrisches Doppelrohr 5 mit der Atmosphäre in Verbindung, wobei ein Ringspalt 6 zwischen einem inneren Rohr 7 und einem äußeren Rohr 8 einen Frischluftweg definiert, während der Abgasweg 9 durch den Querschnitt des Innenrohres gebildet wird, in dem ein Abgasventilator 10 angeordnet ist, der von einem Motor 11 angetrieben wird. Im ringförmigen Zuluftweg 12 ist eine Differenzdruck-Fühlstelle 13 angeordnet, die über eine Meßleitung 14 mit einer Steuer- oder Regeleinrichtung 15 verbunden ist. Der Wärmetauscher 3 steht mit einer Vorlaufleitung 16 in Verbindung, die mit einem Vorlauftemperaturfühler 17 versehen ist, der über eine Meßleitung 18 mit der Steuer- oder Regeleinrichtung 15 verbunden ist. An die Vorlaufleitung 16 ist ein Verbraucher 19 in Gestalt einer Vielzahl in Serie oder parallel geschalteter Heizkörper oder eines Brauchwasserspeichers angeschlossen. Es ist eine Rücklaufleitung 20 zwischen Verbraucher 19 und Wärmetauscher 3 vorgesehen, in die eine Umwälzpumpe 21 eingeschaltet ist, in die ein Antriebsmotor integriert ist, der mit einer elektrischen Versorgungsleitung 22 an die Steuer- oder Regeleinrichtung 15 angeschlossen ist. Vom Pumpenvor- und -rücklaufstutzen führt - nach Art einer Wassermangelsicherung - je eine Druckmeßleitung 23 beziehungsweise 24 zu einem Differenzdruck-Meßgerät 25, was die Druckdifferenz auf eine Stellstange 26 überträgt, die unmittelbar mit einem Ventilkörper eines zweiten Gasventils 27 verbunden ist. Dieses Gasventil 27 liegt im Zuge einer Gasleitung 28, und zwar in Serie mit einem ersten Gasventil 29, das über eine Stelleitung 30 mit der Steuer- oder Regeleinrichtung 15 verbunden ist. Der elektromagnetische Stellmotor für das erste Gasventil 29 ist in dieses Gasventil 29 integriert. Dem Brenner 4 ist ein Ionisationsflammenmelder 31 zugeordnet, der über eine Meßleitung 32 mit der Steuer- oder Regeleinrichtung 15 verbunden ist. Gleichermaßen ist der Antriebsmotor 11 des Ventilators 10 über eine Stelleitung 33 mit der Steuer- oder Regeleinrichtung 15 verbunden, genauso wie ein Soll-Wertgeber 34 über eine Leitung 35. Das Verfahren zum Steuern dieses Umlaufwasserheizers 1 arbeitet im Normalfall exakt so wie beim Stand der Technik zu dieser Erfindung vorausgesetzt.

Für den Sonderfall des Versagens des ersten Gasventils 29 gilt jedoch folgendes, wobei hier unter Versagen das Hängenbleiben des Ventilkörpers in geöffneter Stellung zu verstehen ist, wenn die Steuer- oder Regeleinrichtung 15 einen Schließbefehl gibt. Dieser Zustand kann nur bei einem Betrieb des Umlaufwasserheizers 1 auftreten. Für den Betrieb gilt aber
1. laufender Ventilator 10,
2. brennender Brenner 4,
3. laufende Umwälzpumpe 21,
4. gefühlte Flamme am Ionisationsmelder 31 und
5. geöffnetes Wassermangelventil, ferner
6. gemessener Luftdurchsatz an der Differenzdruck-Fühlstelle 13.

Erreicht die vom Vorlauftemperaturfühler 17 gemessene Vorlauftemperatur den am Soll-Wertgeber 34 eingestellten Soll-Wert, so resultiert ein Abschaltbefehl. Das heißt, der Elektromagnet des ersten Gasventils 29 wird spannungslos. Da das Hängenbleiben des Ventilkörpers unterstellt wird, bleibt der Brenner 4 weiter aus der Gasleitung 28 mit Gas versorgt, das heißt, die Flamme brennt weiter. Der Ionisationsmelder 31 meldet diese brennende Flamme zur Steuer- oder Regeleinrichtung 15. Es wird unterstellt, daß die Steuer- und Regeleinrichtung 15 beim Regelabschaltbefehl die Umwälzpumpe 21 nicht automatisch abschaltet. Das Abschalten der Umwälzpumpe 21 kann stattdessen über einen Raumtemperaturfühler erfolgen oder anderweitig bewirkt werden. Es ist nämlich häufig sinnvoll, insbesondere bei zentralbeheizten Wohnungen, die Umwälzpumpe 21 weiterlaufen zu lassen und nicht abzuschalten, weil hierdurch eine besonders gute Regelfunktion erreicht wird. Das bedeutet aber, daß das zweite Gasventil 27, welches Bestandteil der Wassermangelsicherung ist, geöffnet bleibt. Nach Ablauf einer gewissen Nachlaufzeit würde nun der Motor 11 des Ventilators 10 stillgesetzt werden, worauf der unhygienische Betrieb einsetzen würde. Die Steuer- oder Regeleinrichtung 15 kann jedoch aus dem Nichtvorliegen eines Weiterbetriebssignals auf der Leitung 30 und dem Vorhandensein eines Flammensignals auf der Leitung 32 darauf schließen, daß eine Betriebsstörung vorliegt, und bewirkt nunmehr ein Abschalten der Umwälzpumpe 21. Das Abschalten der Umwälzpumpe 21 bewirkt ein Wassermangelsignal, was zum Schließen des zweiten Gasventils 27 führt. Damit wäre das Gerät abgeschaltet.

Wird aber der Brenner 4 durch Schließen des zweiten Gasventils 27 zum Erlöschen gebracht, so muß durch interne Mittel dafür gesorgt werden, daß die Umwälzpumpe 21 nicht selbsttätig wieder anlaufen kann. Diese Störabschaltung kann nur von einem Fachmann wieder aufgehoben werden, durch Eingriff in das Gerät selbst.

Es versteht sich von selbst, daß der ohnehin erforderliche Sicherheitstemperatur-Begrenzer mit seinem Abschaltmechanismus vorhanden ist; hier aber nicht erwähnt ist, weil er nichts zur Erfindung beiträgt. Er könnte allerdings beide Gasventile 27 und 29 beherrschen. Diese Sicherheitsabschaltung erfolgt ebenfalls verriegelnd.

## Patentansprüche

1. Verfahren zum Steuern einer Wärmequelle mit dichter Brennkammer und ventilatorunterstützter Verbrennung, wobei der Wärmequelle ein Umlaufwasserheizer mit einer Umwälzpumpe zugeordnet ist und die Wärmequelle aus einer von zwei in Reihe geschalteten Gasventilen beherrschten Gasleitung gespeist ist, von einem Flammenfühler überwacht ist und eine den Ventilator, die Umwälzpumpe und das erste Gasventil beaufschlagende Steuer- oder Regeleinrichtung aufweist, wobei das zweite Gasventil in Abhängigkeit vom Betriebszustand der Umwälzpumpe betätigt wird, dadurch gekennzeichnet, daß die Umwälzpumpe abgeschalten und damit das zweite Gasventil (27) zum Schließen gebracht wird, wenn für das erste Gasventil ein Schließbefehl aufgrund eines Signals der Steuer- oder Regeleinrichtung (15) vorliegt, vom Flammenwächter (31) aber ein Fortbestehen der Flamme gemeldet wird, und daß das zweite Gasventil geschlossen gehalten wird.

## Claims

1. A method of controlling heat source comprising a sealed combustion chamber and effecting a fan-assisted combustion, wherein a circulating water heater and a circulating pump are associated with the heat source and the heat source is fed from a gas line, which is controlled by two series-connected gas valves, the heat source is monitored by a flame detector and comprises control or automatic control means, which control the fan, the circulating pump and the first gas valve, whereas the second gas valve is actuated in dependence on the state of operation of the circulating pump, characterized in that the circulating pump is turned off and the second gas valve (27) is thus caused to close when the control or automatic control means (15) deliver a signal representing a command to close the first gas valve whereas the flame detector (31) indicates the continued existence of the flame, and that the second gas valve is held closed.

## Revendications

1. Procédé pour la régulation d'une source de chaleur avec chambre de combustion étanche et combustion aidée par un ventilateur, source de chaleur coopérant avec un chauffe-eau à circulation qui comprend une pompe de circulation, et alimentée en gaz par une conduite munie de deux valves en série, et surveillée par un contrôleur de flammes, et comprenant un dispositif de commande ou de réglage agissant sur le ventilateur, la pompe de circulation et la première valve de gaz, la deuxième valve de gaz étant actionnée en fonction de l'état de fonctionnement de la pompe de circulation, caractérisé par le fait que la pompe de circulation est arrêtée et, par là, la deuxième valve de gaz (27) fermée lorsque, pour la première valve de gaz, il existe un ordre de fermeture résultant d'un signal émis par le dispositif de commande ou de réglage (15), mais que le contrôleur de flammes (31) signale la présence d'une flamme, et que la deuxième valve de gaz est maintenue fermée.
